# FASCICULE DE BREVET EUROPEEN

(11) **EP 1 074 897 B1**
(45) Date de publication et mention de la délivrance du brevet: **15.04.2009**
(21) Numéro de dépôt: 99115389.1
(22) Date de dépôt: 04.08.1999
(51) Int. Cl.: G04B 9/00, G04B 13/00

(54) **Dispositif indicateur de réserve de marche pour pièce d'horlogerie**
Vorrichtung zur Anzeige der Gangreserve einer Uhr
Device for displaying the power-reserve of a timepiece

(43) Date de publication de la demande: 07.02.2001
(73) Titulaire: Frédéric Piguet S.A., CH-1348 Le Brassus (CH)
(72) Inventeur: Zaugg, Alain, 1348 Le Brassus (CH); Edmond, Capt, 1348 Le Brassus (CH)
(74) Mandataire: Ravenel, Thierry Gérard Louis

(56) Documents cités:
- CH-A- 13 340
- CH-A- 617 815
- US-A- 2 774 252
- US-A- 3 357 174

## Description

La présente invention concerne un dispositif indicateur de réserve de marche pour pièce d'horlogerie, c'est-à-dire un dispositif permettant d'indiquer au porteur le degré de développement ou de remontage du ressort de barillet d'une pièce d'horlogerie mécanique.

On connaît des dispositifs indicateurs de réserve de marche pour pièces d'horlogeries tels que celui décrit dans le brevet CH 689 414. Cet indicateur comprend un pignon de marche qui est solidaire de la roue des heures et dont l'axe constitue l'axe d'un engrenage différentiel plan. Ledit pignon de marche entraîne un pignon satellite qui pivote sur un plateau et qui engrène d'autre part avec la denture intérieure d'une couronne de différentiel. Cette couronne de différentiel, ajustée librement sur un noyau cylindrique du plateau, comprend une denture extérieure qui engrène avec un pignon de réserve de marche solidaire de l'arbre de barillet.

Lorsque la roue des heures tourne, elle entraîne le pignon de marche qui engrène avec le pignon satellite. Comme la couronne de différentiel est sensiblement immobile en fonctionnement normal de la montre, le pignon satellite tourne sur lui-même autour de son axe et roule sur la denture intérieure de ladite couronne de différentiel, ce qui entraîne la rotation du plateau. Le plateau supporte lui-même un disque indicateur qui effectue un déplacement angulaire en fonction de la réserve de marche qui peut encore être assurée par l'armage du ressort de barillet.

Inversement, lorsqu'on remonte le ressort de barillet, la roue des heures, et donc le pignon de marche, restent sensiblement immobiles. Par contre, l'arbre de barillet sur lequel est monté un pignon tourne. Ce pignon d'arbre de barillet, en tournant, entraîne la couronne de différentiel par l'intermédiaire d'un renvoi. A son tour, la couronne de différentiel engrène par sa denture intérieure avec le satellite. Comme la roue des heures est immobile, le satellite roule sur le pignon de marche et entraîne le plateau en rotation. Le disque indicateur, supporté par le plateau, effectue un déplacement angulaire en sens opposé au précédent en fonction de la réserve de marche assurée par le nombre de tours d'armage du ressort de barillet.

Le mécanisme indicateur de réserve de marche décrit ci-dessus présente de sérieux inconvénients. En effet, lors de la mise à l'heure de la montre, il faut venir bloquer ce mécanisme afin que l'indication de la réserve de marche ne soit pas faussée par la rotation de la roue des heures sur laquelle est fixé le pignon de marche. Pour remédier à ce problème, le brevet CH 689 414 propose un système assez complexe dans lequel le disque indicateur de réserve de marche est ajusté élastiquement sur le plateau. Un ressort de mise à l'heure se déplace sous l'action de la tige de mise à l'heure et sollicite un tenon de limitation qui vient comprimer le disque indicateur contre le bâti, de sorte que ledit disque indicateur ne soit plus entraîné par le plateau et reste immobile dans la position qu'il occupe. Une telle construction, comprenant plusieurs pièces en mouvement les unes par rapport aux autres, est peu fiable et susceptible de s'endommager facilement.

Le document de brevet CH 13340 décrit un train planétaire à double satellite (pignon et roue) et sans couronne. Le pignon et la roue qui constituent le double satellite tournent à la même vitesse mais engendrent un rapport de démultiplication (la roue à un plus grand nombre de dents que le pignon) qui réalise la fonction de différentiel. Le différentiel décrit dans le document de brevet CH 13340 est donc plan mais ne peut être situé au centre du mouvement du fait qu'il ne comporte pas de couronne à denture intérieure.

La présente invention a pour but de remédier aux problèmes et inconvénients ci-dessus ainsi qu'à d'autres encore en proposant un dispositif indicateur de réserve de marche pour pièce d'horlogerie présentant un faible encombrement ainsi qu'une grande simplicité de construction.

A cet effet, la présente invention concerne un dispositif indicateur de réserve de marche pour une pièce d'horlogerie à remontage manuel ou automatique selon la revendication 1

Grâce à ces caractéristiques, la présente invention procure un dispositif indicateur de réserve de marche comportant des rouages d'armage et de désarmage distincts, de sorte qu'un tel dispositif peut être facilement intégré dans un grand nombre de mouvements différents.

Selon une caractéristique complémentaire de l'invention, l'engrenage différentiel est positionné au centre du mouvement, sur la roue des heures. Ceci permet de distribuer l'affichage de la réserve de marche sur toutes les positions du cadran indifféremment, et de disposer l'engrenage différentiel à l'intérieur du disque de quantième. D'autre part, si l'engrenage différentiel n'était pas positionné au centre du mouvement, il devrait être plus petit, et serait donc plus difficile à réaliser.

Selon une autre caractéristique de l'invention, l'engrenage différentiel est de type planétaire simple alors qu'habituellement les engrenages différentiels utilisés dans les mécanismes indicateurs de réserve de marche sont de type planétaire à double satellite et double pignon central. Cette solution permet donc d'obtenir un engrenage différentiel plus plat que par le passé, ce qui réduit sensiblement son encombrement.

D'autres caractéristiques et avantages de la présente invention apparaîtront plus clairement à la lecture de la description détaillée qui suit d'un exemple de réalisation du dispositif indicateur de réserve de marche selon l'invention, cet exemple étant donné à titre purement illustratif et non limitatif, en liaison avec les dessins annexés dans lesquels :
- la figure 1 est une vue en élévation du mécanisme indicateur de réserve de marche selon l'invention sur laquelle on a représenté plus particulièrement le rouage d'armage et le rouage d'affichage;
- la figure 2 est une vue analogue à celle de la figure 1 sur laquelle est représenté le rouage de désarmage, et
- la figure 3 est une vue en plan du mécanisme d'entraînement de l'indicateur de réserve de marche selon l'invention, les organes d'affichage ayant été omis.

Les vues en élévation des figures 1 et 2 illustrent partiellement une pièce d'horlogerie du type montre-bracelet par exemple, équipée d'un dispositif indicateur de réserve de marche conforme à la présente invention et désigné dans son ensemble par la référence numérique générale 1. La montre comprend un mouvement d'horlogerie muni d'un barillet (non représenté) dans lequel est logé un ressort de barillet (également non représenté). Le mouvement peut, selon le cas, être à remontage manuel ou automatique. Dans ce dernier cas, un mécanisme à débrayage devra être prévu pour ne pas fausser l'indication de réserve de marche lorsque le ressort du barillet est armé au maximum et que la bride glisse dans le barillet.

Le dispositif indicateur de réserve de marche 1 comprend un organe d'affichage rotatif formé, par exemple, d'une aiguille de réserve de marche 2. Cette aiguille 2, en fonction de la position relative qu'elle occupe vis-à-vis d'un repère reporté sur le cadran 4 de la pièce d'horlogerie, indique au porteur la réserve de marche disponible en fonction du nombre de tours d'armage du ressort de barillet.

L'examen attentif des figures 1 à 3 permettra de comprendre le fonctionnement du mécanisme d'entraînement de l'organe d'affichage 2 du dispositif indicateur de réserve de marche selon l'invention.

L'entraînement en rotation de l'aiguille 2 est réalisé à l'aide de deux chaînes cinématiques entraînées par une première et une seconde prises de force, à savoir respectivement la bonde de barillet et la denture extérieure dudit barillet ou un mobile entraîné par ce barillet.

La première chaîne cinématique, encore appelée rouage d'armage, est désignée dans son ensemble par la référence numérique générale 6. Cette première chaîne cinématique 6 engrène avec une première entrée 8 d'un engrenage différentiel 10.

La seconde chaîne cinématique, encore appelée rouage de désarmage, est désignée dans son ensemble par la référence numérique générale 12. Cette seconde chaîne cinématique 12 engrène avec une seconde entrée 14 de l'engrenage différentiel 10 susmentionné.

Enfin, la sortie 16 de l'engrenage différentiel 10 engrène avec une troisième chaîne cinématique 18 encore appelée rouage d'affichage qui entraîne l'aiguille d'affichage 2 en rotation.

Nous allons maintenant examiner successivement les différents éléments qui composent les chaînes cinématiques énumérées ci-dessus.

En ce qui concerne le rouage d'armage 6, un renvoi d'armage Z_{T} est chassé sur l'arbre de barillet (non représenté) de la montre. Le renvoi d'armage Z_{T} est en prise avec un mobile intermédiaire d'armage 20 comprenant un pignon intermédiaire d'armage Z_{R} chassé sur l'axe de rotation 22 d'une roue intermédiaire d'armage Z_{S}. Le mobile intermédiaire d'armage 20 entraîne à son tour par son pignon Z_{R} un renvoi intermédiaire d'armage Z_{Q} chassé sur un axe de rotation 24. Ledit renvoi Z_{Q} engrène ensuite avec la première entrée 8 de l'engrenage différentiel 10. Cette première entrée 8 est constituée par un mobile d'entrée de satellite 26 comportant un pignon d'entrée de satellite Z₁ chassé sur une roue d'entrée de satellite Z_{P}.

Comme on le comprendra mieux par la suite lorsqu'on décrira en détail le fonctionnement du dispositif indicateur de réserve de marche 1 selon l'invention, le pignon d'entrée de satellite Z₁ entraîne deux pignons satellites Z₂ qui, à leur tour, engrènent avec la denture intérieure Z₃ d'une couronne de différentiel 28. Les deux pignons satellites Z₂ sont ajustés librement sur des axes de rotation 30 portés par un renvoi de sortie de satellite Z₄.

En ce qui concerne le rouage d'affichage 18, celui-ci est constitué par un mobile intermédiaire d'affichage 32 comprenant un pignon intermédiaire d'affichage Z₆ chassé sur une roue intermédiaire d'affichage Z₅. Le mobile intermédiaire d'affichage 32, disposé à la sortie 16 de l'engrenage différentiel 10, est entraîné en rotation par le renvoi de sortie de satellite Z₄. A son tour, ledit mobile intermédiaire d'affichage 32 engrène par son pignon Z₆ avec une roue d'affichage de réserve de marche Z_{RM} sur l'axe 34 de laquelle est chassé l'organe d'affichage 2.

Enfin, le rouage de désarmage 12 comprend un renvoi de désarmage Z_{E} qui engrène avec une seconde prise de force formée par la denture extérieure du barillet ou par un mobile entraîné par ce barillet (non représenté). Le renvoi de désarmage Z_{E} est en prise avec un mobile intermédiaire de désarmage 36 qui comprend un pignon intermédiaire de désarmage Z_{C} chassé sur l'axe de rotation d'une roue intermédiaire de désarmage Z_{D}. Le mobile intermédiaire de désarmage 36 entraîne à son tour par son pignon Z_{C} un renvoi intermédiaire de désarmage Z_{B}. Ledit renvoi Z_{B} engrène ensuite avec la deuxième entrée 14 de l'engrenage différentiel 10. Cette seconde entrée 14 est constituée par la denture extérieure Z_{A} de la couronne de différentiel 28.

Lorsque la montre fonctionne normalement, c'est-à-dire lorsque le ressort de barillet est en cours de désarmage, le renvoi de désarmage Z_{E} est entraîné en rotation par la denture extérieure du barillet ou par un mobile qui engrène avec ladite denture extérieure. A son tour, le renvoi de désarmage Z_{E} engrène avec la roue Z_{D} du mobile intermédiaire de désarmage 36 dont le pignon Z_{C} est en prise avec le renvoi intermédiaire de désarmage Z_{B}. Ledit renvoi Z_{B} engrène ensuite avec la denture extérieure Z_{A} de la couronne de différentiel 28. Finalement, la couronne de différentiel 28 entraîne par sa denture intérieure Z₃ les deux pignons satellites Z₂.

Pendant le fonctionnement normal de la montre, le rouage d'armage 6 ne tourne pas. Par conséquent, la roue d'entrée de satellite Z_{P} et le pignon d'entrée de satellite Z₁ chassé sur ladite roue Z_{P} sont immobiles. Les deux pignons satellites Z₂, entraînés en rotation par la denture intérieure Z₃ de la couronne de différentiel 28, tournent ainsi sur eux-mêmes autour de leurs axes 30 respectifs et roulent sur le pignon d'entrée de satellite Z₁ qui est fixe. Comme le renvoi de sortie de satellite Z₄ porte les deux pignons satellites Z₂, il est entraîné en rotation par lesdits pignons satellites Z₂. En tournant, le renvoi de sortie de satellite Z₄ engrène avec le mobile intermédiaire d'affichage 32 dont le pignon Z₆ entraîne la roue d'affichage de réserve de marche Z_{RM} et l'aiguille d'affichage 2 qui est solidaire de ladite roue d'affichage Z_{RM}. L'aiguille d'affichage 2 effectue ainsi un déplacement angulaire en fonction de la réserve de marche qui peut encore être assurée par l'armage du ressort de barillet.

Lorsqu'on remonte la montre en vue du réarmage du ressort de barillet, l'arbre de barillet entraîne le renvoi d'armage Z_{T} en rotation. A son tour, le renvoi d'armage Z_{T} engrène avec la roue Z_{S} du mobile intermédiaire d'armage 20 dont le pignon Z_{R} est en prise avec le renvoi intermédiaire d'armage Z_{Q}. Ledit renvoi Z_{Q} engrène ensuite avec la roue d'entrée de satellite Z_{P}. Finalement, le pignon d'entrée de satellite Z₁ qui tourne en même temps que ladite roue d'entrée de satellite Z_{P} entraîne les pignons satellites Z₂ en rotation.

Pendant le réarmage de la montre, le rouage de désarmage 12 est sensiblement immobile. Par conséquent, la couronne de différentiel 28 avec ses dentures extérieure Z_{A} et intérieure Z₃ ne tourne pas. Les deux pignons satellites Z₂, entraînés en rotation par le pignon d'entrée de satellite Z₁, tournent ainsi sur eux-mêmes autour de leurs axes 30 respectifs et roulent sur la denture intérieure Z₃ de la couronne de différentiel 28 qui est fixe. Comme le renvoi de sortie de satellite Z₄ porte les deux pignons satellites Z₂, il est entraîné en rotation par lesdits pignons satellites Z₂ dans le sens contraire au précédent. En tournant, le renvoi de sortie de satellite Z₄ engrène avec le mobile intermédiaire d'affichage 32 dont le pignon Z₆ entraîne la roue d'affichage de réserve de marche Z_{RM} et l'aiguille d'affichage 2 qui est liée à ladite roue d'affichage Z_{RM}. L'aiguille d'affichage 2 effectue ainsi un déplacement angulaire en sens opposé au précédent en fonction de la réserve de marche assurée par le nombre de tours d'armage du ressort de barillet.

On remarquera la compacité de la construction proposée, particulièrement remarquable grâce à l'usage d'un engrenage différentiel 10 de type planétaire simple comprenant seulement un pignon d'entrée de satellite Z₁, deux pignons satellites Z₂ et une couronne de différentiel 28 avec une denture intérieure Z₃ et une denture extérieure Z_{A}. Ceci permet de réduire de façon très substantielle l'épaisseur de la pièce d'horlogerie équipée du dispositif selon l'invention. Ainsi, cette construction peut être montée sans difficulté dans une montre-bracelet.

On remarquera d'autre part que l'engrenage différentiel 10 est positionné au centre du mouvement, sur la roue des heures 38. Ceci permet avantageusement de distribuer l'affichage de l'indication de réserve de marche sur toutes les positions du cadran indifféremment, et de s'adapter ainsi à l'esthétique du cadran de la montre. Par ailleurs, comme l'engrenage différentiel 10 est disposé au centre du mouvement, il est possible de le réaliser avec des dimensions géométriques plus importantes que s'il était logé à la périphérie du boîtier, d'où une plus grande simplicité de fabrication.

Enfin, le fait que le rouage d'armage 6 et le rouage de désarmage 12 constituent deux trains d'engrenages parfaitement distincts offre à l'homme du métier la possibilité d'adapter le mécanisme conforme à la présente invention à un grand nombre de mouvements différents.

## Revendications

1. Dispositif indicateur de réserve de marche (1) pour une pièce d'horlogerie à remontage manuel ou automatique, ladite pièce d'horlogerie comprenant un barillet, un ressort logé dans ce barillet et des organes d'affichage de l'heure couplés mécaniquement audit barillet, ledit dispositif indicateur (1) comportant un engrenage différentiel (10) dont une première entrée (8) est entraînée par un rouage d'armage (6) qui engrène avec une première prise de force formée par la bonde de barillet, la sortie (16) dudit engrenage différentiel (10) entraînant un rouage d'affichage (18) pour indiquer la réserve de marche assurée par le nombre de tours d'armage du ressort de barillet, la seconde entrée (14) de l'engrenage différentiel (10) étant entraînée par un rouage de désarmage (12) qui engrène avec une seconde prise de force formée par la denture extérieure dudit barillet ou par un mobile entraîné par ce barillet, **caractérisé en ce que** l'engrenage différentiel (10) comprend une couronne de différentiel (28) présentant une denture intérieure (Z₃) ainsi qu'un ou deux pignons satellites (Z₂) qui engrènent avec la denture intérieure (Z₃), ladite couronne de différentiel (28) présentant en outre une denture extérieure (Z_{A}) qui constitue la seconde entrée (14) de l'engrenage différentiel (10).

2. Dispositif selon la revendication 1, **caractérisé en ce que** l'engrenage différentiel (10) est positionné au centre du mouvement, sur la roue des heures (38).

3. Dispositif selon l'une quelconque des revendications 1 à 2, **caractérisé en ce que** l'engrenage différentiel (10) comprend en outre un mobile d'entrée de satellite (26) comportant un pignon d'entrée de satellite (Z₁) chassé sur une roue d'entrée de satellite (Zp).

4. Dispositif selon l'une quelconque des revendications 1 à 3, **caractérisé en ce que** le ou lesdits pignons satellites (Z₂) sont portés par un renvoi de sortie de satellite (Z₄).

5. Dispositif selon l'une quelconque des revendications 1 à 4, **caractérisé en ce que** le rouage d'armage (6) comprend un renvoi d'armage (Z_{T}) chassé sur l'arbre de barillet, ce renvoi d'armage (Z_{T}) étant en prise avec un mobile intermédiaire d'armage (20) comportant un pignon intermédiaire d'armage (Z_{R}) chassé sur l'axe de rotation (22) d'une roue intermédiaire d'armage (Z_{S}), ledit mobile intermédiaire d'armage (20) entraînant à son tour par son pignon (Z_{R}) un renvoi intermédiaire d'armage (Z_{Q}).

6. Dispositif selon l'une quelconque des revendications 1 à 5, **caractérisé en ce que** le rouage de désarmage (12) comprend un renvoi de désarmage (Z_{E}) qui engrène avec la denture extérieure du barillet ou avec un mobile entraîné par ce barillet, ledit renvoi de désarmage (Z_{E}) étant en prise avec un mobile intermédiaire de désarmage (36) qui comporte un pignon intermédiaire de désarmage (Z_{C}) chassé sur l'axe de rotation d'une roue intermédiaire de désarmage (Z_{D}), ledit mobile intermédiaire de désarmage (36) entraînant à son tour par son pignon (Z_{C}) un renvoi intermédiaire de désarmage (Z_{B}).

7. Dispositif selon l'une quelconque des revendications 1 à 6, **caractérisé en ce que** le rouage d'affichage (18) comprend un mobile intermédiaire d'affichage (32) comportant un pignon intermédiaire d'affichage (Z₆) chassé sur une roue intermédiaire d'affichage (Z₅).

8. Dispositif selon l'une quelconque des revendications 1 à 7, **caractérisé en ce que** le rouage d'affichage (18) entraîne une roue d'affichage de réserve de marche (Z_{RM}) sur l'axe de rotation (34) de laquelle est chassé un organe indicateur de réserve de marche (2).

9. Dispositif d'affichage selon la revendication 8, **caractérisé en ce que** l'organe indicateur de réserve de marche (2) est une aiguille.

## Claims

1. Power reserve indicator device (1) for a manually or automatically wound timepiece, said timepiece including a barrel, a mainspring housed in the barrel and time display elements mechanically coupled to said barrel, said indicator device (1) including a differential gear (10) a first input (8) of which is driven by a winding gear train (6) which meshes with a first driving gear formed by the barrel core, the output (16) of said differential gear (10) driving a display gear train (18) for indicating the reserve of power assured by the number of winding turns of the mainspring, the second input (14) of the differential gear (10) being driven by a letting down gear train (12) which meshes with a second driving gear formed by the outer toothing of said barrel or by a wheel and pinion driven by said barrel, **characterized in that** the differential gear (10) includes a differential crown (28) having an inner toothing (Z₃) as well as one or two satellite pinions (Z₂) meshing with the inner toothing (Z₃), said differential crown (28) further having an outer toothing (Z_{A}) forming the second input (14) of the differential gear (10).

2. Device according to claim 1, **characterised in that** the differential gear (10) is positioned at the centre of the movement, on the hour wheel (38).

3. Device according to any of claims 1 or 2, **characterised in that** the differential gear (10) further includes a satellite input wheel and pinion (26) including a satellite input pinion (Z₁) driven onto a satellite input wheel (Zₚ).

4. Device according to any of claims 1 to 3, **characterised in that** the one or the two satellite pinions (Z₂) are carried by an intermediate satellite output wheel (Z₄).

5. Device according to any of claims 1 to 4, **characterised in that** the winding gear train (6) includes an intermediate winding wheel (Z_{T}) driven onto the barrel arbour, this intermediate winding wheel (Z_{T}) being meshed with an intermediate winding wheel and pinion (20) including an intermediate winding pinion (Z_{R}) driven onto the rotational staff (22) of an intermediate winding wheel (Z₅), said intermediate winding wheel and pinion (20) in turn driving, via its pinion (Z_{R}), an intermediate winding wheel (Z_{Q}).

6. Device according to any of claims 1 to 5, **characterised in that** the letting down gear train (12) includes an intermediate letting down wheel (Z_{E}) which meshes with the outer toothing of the barrel or with a wheel and pinion driven by said barrel, said intermediate letting down wheel (Z_{E}) meshing with an intermediate letting down wheel and pinion (36) which includes an intermediate letting down pinion (Z_{C}) driven onto the rotational staff of an intermediate letting down wheel (Z_{D}), said intermediate letting down wheel and pinion (36) in turn driving, via its pinion (Z_{C}), an intermediate letting down wheel (Z_{B}).

7. Device according to any of claims 1 to 6, **characterised in that** the display gear train (18) includes an intermediate display wheel and pinion (32) including an intermediate display pinion (Z₆) driven onto an intermediate display wheel (Z₅).

8. Device according to any of claims 1 to 7, **characterised in that** the display gear train (18) drives a power reserve display wheel (Z_{RM}) onto the rotational staff (34) of which is driven a power reserve indicator element (2).

9. Display device according to claim 8, **characterised in that** the power reserve indicator element (2) is a hand.

## Patentansprüche

1. Gangreserve-Anzeigevorrichtung (1) für ein Zeitmessgerät mit manuellem oder automatischem Aufzug, wobei das Zeitmessgerät ein Federgehäuse, eine in diesem Federgehäuse befindliche Feder und Uhrzeit-Anzeigeorgane, die mit dem Federgehäuse mechanisch gekoppelt sind, umfasst, wobei die Anzeigevorrichtung (1) ein Differenzialgetriebe (10) aufweist, wovon ein erster Eingang (8) durch ein Aufzugräderwerk (6) angetrieben wird, das mit einer durch den Federkern gebildeten ersten Zapfwelle kämmt, wobei der Ausgang (16) des Differenzialgetriebes (10) ein Anzeigeräderwerk (18) antreibt, um die garantierte Gangreserve anhand der Anzahl von Umdrehungen der Aufzugfeder des Federgehäuses anzugeben, wobei der zweite Eingang (14) des Differenzialgetriebes (10) durch ein Entspannungsräderwerk (12) angetrieben wird, das mit einer zweiten Zapfwelle kämmt, die durch die Außenzahnung des Federgehäuses oder durch ein durch dieses Federgehäuse angetriebenes bewegliches Element gebildet ist, **dadurch gekennzeichnet, dass** das Differenzialgetriebe (10) ein Tellerrad (28) umfasst, das eine Innenzahnung (Z₃) sowie ein oder zwei mit der Innenzahnung (Z₃) kämmende Satellitenritzel (Z₂) aufweist, wobei das Tellerrad (28) außerdem eine Außenzahnung (Z_{A}) aufweist, die den zweiten Eingang (14) des Differenzialgetriebes (10) bildet.

2. Vorrichtung nach Anspruch 1, **dadurch gekennzeichnet, dass** das Differenzialgetriebe (10) im Zentrum des Uhrwerks auf dem Stundenrad (38) positioniert ist.

3. Vorrichtung nach einem der Ansprüche 1 bis 2, **dadurch gekennzeichnet, dass** das Differenzialgetriebe (10) außerdem ein bewegliches Satelliteneingangselement (26) umfasst, das ein Satelliteneingangsritzel (Z₁) aufweist, das auf ein Satelliteneingangsrad (Zp) getrieben ist.

4. Vorrichtung nach einem der Ansprüche 1 bis 3, **dadurch gekennzeichnet, dass** das oder die Satellitenritzel (Z₂) von einem Satellitenausgangsvorgelege (Z₄) getragen werden.

5. Vorrichtung nach einem der Ansprüche 1 bis 4, **dadurch gekennzeichnet, dass** das Aufzugräderwerk (6) ein Aufzugvorgelege (Z_{T}) umfasst, das auf die Federgehäusewelle getrieben ist, wobei dieses Aufzugvorgelege (Z_{T}) mit einem beweglichen Zwischenaufzugelement (20) in Eingriff ist, das ein Aufzugzwischenritzel (Z_{R}) aufweist, das auf die Drehwelle (22) eines Aufzugzwischenrades (Z_{S}) getrieben ist, wobei das bewegliche Aufzugzwischenelement (20) seinerseits durch sein Ritzel (Z_{R}) ein Aufzugzwischenvorgelege (Z_{Q}) antreibt.

6. Vorrichtung nach einem der Ansprüche 1 bis 5, **dadurch gekennzeichnet, dass** das Entspannungsräderwerk (12) ein Entspannungsvorgelege (Z_{E}) umfasst, das mit der Außenzahnung des Federgehäuses oder mit einem durch dieses Federgehäuse angetriebenen beweglichen Element kämmt, wobei das Entspannungsvorgelege (Z_{E}) mit einem beweglichen Entspannungszwischenelement (36) in Eingriff ist, das ein Entspannungszwischenritzel (Z_{C}) aufweist, das auf die Drehwelle eines Entspannungszwischenrades (Z_{D}) getrieben ist, wobei das bewegliche Entspannungszwischenelement (36) seinerseits durch sein Ritzel (Z_{C}) ein Entspannungszwischenvorgelege (Z_{B}) antreibt.

7. Vorrichtung nach einem der Ansprüche 1 bis 6, **dadurch gekennzeichnet, dass** das Anzeigeräderwerk (18) ein bewegliches Anzeigezwischenelement (32) umfasst, das ein Anzeigezwischenritzel (Z₆) aufweist, das auf ein Anzeigezwischenrad (Z₅) getrieben ist.

8. Vorrichtung nach einem der Ansprüche 1 bis 7, **dadurch gekennzeichnet, dass** das Anzeigeräderwerk (18) ein Gangreserveanzeigerad (Z_{RM}) antreibt, auf dessen Drehwelle (34) ein Gangreserveanzeigeorgan (2) getrieben ist.

9. Anzeigevorrichtung nach Anspruch 8, **dadurch gekennzeichnet, dass** das Gangreserveanzeigeorgan (2) ein Zeiger ist.
